# EUROPÄISCHE PATENTSCHRIFT

(11) **EP 3 453 044 B1**
(45) Veröffentlichungstag und Bekanntmachung des Hinweises auf die Patenterteilung: **15.02.2023**
(21) Anmeldenummer: 17716245.0
(22) Anmeldetag: 10.04.2017
(51) Int. Cl.: H01H 33/664, H01H 33/14, H01H 33/662, H01H 9/54

(54) **DOPPELKONTAKT-SCHALTER MIT VAKUUMSCHALTKAMMERN**
DOUBLE-CONTACT SWITCH HAVING VACUUM SWITCHING CHAMBERS
COMMUTATEUR À DOUBLE CONTACT COMPORTANT DES CHAMBRES DE COUPURE SOUS VIDE

(30) Priorität: 03.05.2016 DE 102016108246
(43) Veröffentlichungstag der Anmeldung: 13.03.2019
(73) Patentinhaber: Eaton Intelligent Power Limited, Dublin 4 (IE)
(72) Erfinder: SCHMITZ, Gerd, 53859 Niederkassel (DE); UEDELHOVEN, Marcel, 53945 Blankenheim (DE); MEISSNER, Johannes, 53129 Bonn (DE); WOHLANG, Michael, 53332 Bornheim (DE); KREFT, Oliver, 53119 Bonn (DE); SCHROEDER, Kai, 53859 Niederkassel (DE)
(74) Vertreter: Eaton IP Group EMEA
(86) Internationale Anmeldenummer: PCT/EP2017/058569
(87) Internationale Veröffentlichungsnummer: WO 2017/190915

(56) Entgegenhaltungen:
- DE-A1- 3 318 226
- DE-A1-102010 045 901
- DE-A1-102013 114 260
- JP-A- H0 567 414

## Beschreibung

Die Erfindung betrifft einen Doppelkontakt-Schalter mit Vakuumschaltkammern und ein Hybrid-Schaltgerät mit einem derartigen Doppelkontakt-Schalter.

In der deutschen Offenlegungsschrift DE 10 2013 114 260 A1 ist ein Doppelkontakt-Schalter mit Vakuumschaltkammern beschrieben, bei welchem die mechanische Schaltkomponente eine Doppel-Vakuumschaltkammer mit zwei in axialer Richtung angeordneten Kontaktpaaren aufweist, die sich unabhängig voneinander betätigen lassen.

Weiterhin ist in der DE 10 2013 114 260 A1 ein Hybrid-Schaltgerät mit diesem Doppelkontakt-Schalter beschrieben, bei dem ein Halbleiterschalter, basierend auf einem IGBT-Leistungshalbleiter (Insulated Gate Bipolar Transistor), elektrisch parallel zu einem der beiden Kontaktpaare des Doppelkontakt-Schalters angeordnet ist. Dieses Hybrid-Schaltgerät ist vor allem zum Schalten von Gleichströmen oder niederfrequenten Strömen geeignet.

Mit dem Öffnen eines ersten Kontaktpaares des Doppelkontakt-Schalters kann ein Laststrom sofort auf den IGBT kommutieren, wo er innerhalb weniger Millisekunden zu Null geführt wird. Mit dem zweiten Kontaktpaar des Doppelkontakt-Schalters kann dann, nachdem der Laststrom durch den IGBT gleich null ist, die galvanische Trennung im Hybrid-Schaltgerät herbeigeführt werden.

Idealerweise öffnet sich das für die galvanische Trennung zuständige zweite Kontaktpaar (Trennkontakte) mit einer gewissen zeitlichen Verzögerung nach dem Öffnen des ersten Kontaktpaars (Kommutierungskontakte). Dadurch wird vermieden, dass bei gleichzeitigem oder verfrühtem Öffnen der Trennkontakte sich dort kurzzeitig d.h. für den Zeitraum, in der der Laststrom noch durch den IGBT geführt wird, ein Vakuumlichtbogen ausbildet. Insbesondere im Fall von hohen Strömen bedeuten solche kurzzeitigen Vakuumbögen nach zahlreichen Schaltungen unter Last wie z.B. bei Schützen einen allmählichen Kontaktabbrand und damit eine entsprechende Verringerung der elektrischen Lebensdauer.

Weiterhin kann es beim Einschaltvorgang von herkömmlichen rein mechanischen Schaltgeräten wie auch bei Hybrid-Schaltgeräten zu mechanischen Prellvorgängen kommen. Geschieht dies unmittelbar nach dem Schließen des zweiten Kontaktpaars, kann es im Moment des Zurückprellens aufgrund des fließenden Laststroms kurzzeitig zur Ausbildung eines Vakuumlichtbogens kommen, was mit einem lokalen Anschmelzen von Kontaktmaterial verbunden ist. Bei einer anschließenden Rekontaktierung besteht dann prinzipiell die Gefahr einer dauerhaften Kontaktverschweißung, wodurch für ein Hybrid-Schaltgerät, insbesondere -Schütz die Eigenschaft der galvanischen Trennung verlorengeht.

Auch bei nur geringfügigen Verschweißungen, die häufig auch als "Verpappungen" bezeichnet werden, die vom Antrieb eines Schaltgeräts an sich mühelos wieder aufgebrochen werden, besteht insbesondere bei Schützen weiterhin die Gefahr, dass es durch zahlreiche Gleichstrom-Schalthandlungen unter Last aufgrund sich wiederholender lokaler Anschmelzungen von Kontaktmaterial auf einem der beiden Kontaktpaare zu einer Materialwanderung kommt, in der Weise, dass sich auf einem der Kontakte allmählich eine lokale Anhäufung von Kontaktmaterial ausbildet, wodurch die effektive Trennstrecke mit der Zeit reduziert wird. Langfristig kann dies ebenfalls das Wegfallen der galvanischen Trennfähigkeit bedeuten.

Bei Doppelkontakt-Vakuumschaltkammern in zylindrischer Anordnung mit beweglichen Elektroden an den Stirnseiten, wie bei der in Fig. 1 dargestellten aus der DE 10 2013 114 260 A1 bekannten Ausführungsform, kann in der Regel davon ausgegangen werden, dass die durch die Druckdifferenz Vakuum - Luft bedingten Kontaktdruckkräfte für beide Kontaktpaare der Schaltröhre in etwa gleich groß sind. Da bei Vakuumschaltgeräten in der Regel eine der Elektroden der Vakuumschaltröhren direkt mit dem mechanischen Schaltantrieb, und die andere Elektrode fest mit dem Gehäuse des Schaltgeräts verbunden ist, ist die erwünschte zeitliche Differenz beim Öffnen der beiden Kontaktpaare ohne zusätzliche konstruktive Maßnahmen häufig derart gering, dass bei den Trennkontakten prinzipiell die Möglichkeit einer Verschweißung sowie auch einer allmählichen Migration von Kontaktmaterial besteht.

In der DE 10 2013 114 260 A1 ist ein Hybrid-Schaltgerät mit der in Fig. 1 gezeigten Ausführung einer Doppelkontakt-Vakuumröhre beschrieben, bei dem Kontaktdruckfedern mit unterschiedlich hohen Federkonstanten eingesetzt werden, um zu erreichen, dass bei einem Ausschaltvorgang zunächst die Kommutierungskontakte einer Teilschaltkammer der Vakuumröhre öffnen, während der Körper der Vakuumröhre durch die auf ihn einwirkende Kontaktdruckfeder mit der größeren Federkonstante zunächst noch in der Einschaltposition gehalten wird und damit die Trennkontakte noch geschlossen bleiben. Erst durch das Entspannen dieser Feder mit der größeren Federkonstante kommt allmählich die Wirkung der Kontaktdruckfeder mit der kleineren Federkonstante zum Tragen, wodurch der Röhrenkörper in axialer Richtung bis zum Erreichen eines mechanischen Anschlags bewegt wird. Bei diesem Bewegungsvorgang des Röhrenkörpers öffnen sich dann zeitlich verzögert die Trennkontakte der rechten Teilschaltkammer.

Schaltröhren mit Vakuumschaltkammern, bei denen mit beweglichen Elektroden verbundene Faltenbälge unterschiedlich ausgebildet sind oder sein können, sind aus der JP H05 67414 A und DE 10 2010 045901 A bekannt.

Aufgabe der vorliegenden Erfindung ist es nun, einen Doppelkontakt-Schalter mit Vakuumschaltkammern vorzuschlagen, der einen geringeren Bauraum als die aus der DE 10 2013 114 260 A1 bekannte Lösung zum zeitlich versetzten Öffnen der Kontaktpaare benötigt.

Diese Aufgabe wird durch den Gegenstand des Anspruchs 1 gelöst. Weitere Ausgestaltungen der Erfindung sind Gegenstand der abhängigen Ansprüche.

Ein der vorliegenden Erfindung zugrunde liegender Gedanke besteht darin, einen kompakten Doppelkontakt-Schalter mit als Teilschaltkammern einer Schaltröhre ausgebildeten Vakuumschaltkammern vorzuschlagen, der konstruktiv derart ausgebildet ist, dass beim Abschalten eines über den Schalter fließenden Laststroms die beiden Kontaktpaare in der Schaltröhre mit einem zeitlichen Versatz geöffnet werden, der zumindest größer bemessen ist als eine typische Stromflusszeit durch einen zu einem Kontaktpaar parallel geschalteten Halbleiterschalter. Dies wird erfindungsgemäß dadurch erreicht, dass gasdichte Absperrungen der die Kontakte tragenden Bereiche der beweglichen Elektroden derart unterschiedlich ausgebildet sind, dass das Öffnen der Kontakte der beiden Kontaktpaare zeitlich versetzt bzw. verzögert erfolgt. Hierdurch ist der erfindungsgemäße Doppelkontakt-Schalter vor allem für den Einsatz in einem Hybrid-Schalter geeignet, bei dem ein Leistungshalbleiter-Schalter parallel zu dem sich zeitlich zuerst öffnenden ersten Kontaktpaar geschaltet ist. Beim Öffnen des ersten Kontaktpaars kann durch Durchschalten des Leistungshalbleiter-Schalters verhindert werden, dass sich zwischen dem zeitlich zuerst öffnenden Kontaktpaar ein Lichtbogen ausbildet. Durch Sperren des Leistungshalbleiter-Schalters während des Öffnens des ersten Kontaktpaares kann der auf den Leistungshalbleiter-Schalter kommutierte Laststrom zu Null geführt werden, insbesondere bevor das zweite Kontaktpaar geöffnet wird. Dadurch kann der Laststrom nahezu ohne Ausbildung eines Lichtbogens abgeschaltet werden. Die Erfindung ermöglicht eine besonders kompakte Ausbildung eines Doppelkontakt-Schalters mit Vakuumschaltkammern.

Eine Ausführungsform der Erfindung betrifft nun Doppelkontakt-Schalter mit einer ersten und einer zweiten röhrenförmig ausgebildeten Vakuumschaltkammer, die als Teilschaltkammern einer Schaltröhre ausgebildet sind, einer in der Schaltröhre feststehenden, zwischen der ersten und zweiten Vakuumschaltkammer angeordneten Elektrode mit einem ersten, in die erste Vakuumschaltkammer hineinragenden Festkontakt und einem zweiten, in die zweite Vakuumschaltkammer hineinragenden Festkontakt, einer in der ersten Vakuumschaltkammer angeordneten und in dieser in axialer Richtung beweglichen ersten Elektrode mit einem, einen Kontakt tragenden Bereich, der gegenüber dem Äußeren der ersten Vakuumschaltkammer gasdicht abgesperrt ist, einer in der zweiten Vakuumschaltkammer angeordneten und in dieser in axialer Richtung beweglichen zweiten Elektrode , mit einem, einen Kontakt tragenden Bereich, der gegenüber dem Äußeren der zweiten Vakuumschaltkammer gasdicht abgesperrt ist, wobei die gasdichte Absperrung des den Kontakt tragenden Bereichs der ersten Elektrode derart unterschiedlich zur gasdichten Absperrung des den Kontakt tragenden Bereichs der zweiten Elektrode ausgebildet ist, dass das Öffnen des ersten Festkontakts und des Kontakts der ersten Elektrode und das Öffnen des zweiten Festkontakts und des Kontakt der zweiten Elektrode zeitlich versetzt erfolgt. Durch diese Konstruktion benötigt der Doppelkontakt-Schalter relativ wenig Bauraum, so dass er vor allem zum Aufbau kompakter Schaltgeräte geeignet ist. Zudem ist der Teilebedarf für die konstruktive Realisierung der zeitlich versetzten Kontaktpaar-Öffnung vergleichsweise gering, wodurch der Produktionsaufwand im Vergleich zu mechanischen Konstruktion mit mehreren Bauteilen geringer ist.

Insbesondere sind die gasdichte Absperrung des den Kontakt tragenden Bereichs der ersten Elektrode und die gasdichte Absperrung des den Kontakt tragenden Bereichs der zweiten Elektrode jeweils durch einen flexiblen Faltenbalg, insbesondere Metallfaltenbalg gebildet. Durchmesser, Wandstärken, Wellenzahlen und/oder Steifigkeiten der Faltenbälge können unterschiedlich sein, insbesondere um unterschiedliche auf die Kontaktpaare wirkende Kräfte zu bewirken, welche die zeitliche Verzögerung beim Öffnen der Kontaktpaare in der Schaltröhre verursachen.

Um die unterschiedlichen Kräfte auf die Kontaktpaare bereitzustellen, können die Aussendurchmesser der Faltenbälge unterschiedlich groß sein. Dadurch können die aufgrund des Vakuumdrucks auf die Kontaktpaare wirkende Kräfte unterschiedlich eingestellt werden, so dass sich das Öffnen der Kontaktpaare aufgrund der unterschiedlichen Kräfte eine zeitliche Verzögerung ergibt. Beispielsweise kann der Radius R₁ des Faltenbalgs der ersten Vakuumschaltkammer kann um etwa ein Viertel kleiner als der Radius R₂ des Faltenbalgs der zweiten Vakuumschaltkammer sein. Hierdurch können um einen Faktor von etwa 1,8 unterschiedlich große Kräfte eingestellt werden, die auf die Kontaktpaare in der Schaltröhre wirken.

Unterschiedliche auf die Kontaktpaare wirkende Kräfte können auch dadurch realisiert werden, dass der Faltenbalg der ersten Vakuumschaltkammer eine größere Wellenzahl und/oder eine kleinere Wandstärke als der Faltenbalg der zweiten Vakuumschaltkammer aufweist. Hierdurch wird eine unterschiedliche Federsteifigkeit der beiden Faltenbälge bewirkt, was unmittelbar zu einer zeitlich verzögerten Öffnung der Kontaktpaare führen kann.

Um den Doppelkontakt-Schalter insbesondere als Bauteil in einem Schaltgerät einsetzen zu können, kann die erste Elektrode mit einem Schaltantrieb koppelbar und die zweite Elektrode mit einer Schaltergehäusewand verbindbar sein.

Beispielsweise kann die erste Elektrode mit einem Anschluss für einen Schaltantrieb versehen sein, und die zweite Elektrode kann so ausgebildet sein, dass die an einer Schaltergehäusewand befestigt werden kann, beispielsweise durch eine Verschraubung.

Eine weitere Ausführungsform der Erfindung betrifft ein Hybrid-Schaltgerät mit einem ersten und einem zweiten Stromanschluss, einem Doppelkontakt-Schalter nach der Erfindung und wie hierin beschrieben, einem Schaltantrieb mit einem elektromechanischen Antrieb zum Bewegen von Schaltkontakten in Richtung der Achse der Vakuumschaltkammern des Doppelkontakt-Schalters, und einem parallel zu einem sich zeitlich zuerst öffnenden Kontaktpaar des Doppelkontakt-Schalters geschalteten Leistungshalbleiter-Schalter mit einem ersten und einem zweiten Anschluss, wobei der erste Anschluss des Leistungshalbleiter-Schalters und die erste bewegliche Elektrode des Doppelkontakt-Schalters mit dem ersten Stromanschluss des Hybrid-Schaltgeräts verbunden sind und die erste bewegliche Elektrode fest mit einer Gehäusewand des Hybrid-Schaltgeräts verbunden ist, wobei die feststehende Elektrode des Doppelkontakt-Schalters mit dem zweiten Anschluss des Leistungshalbleiter-Schalters verbunden ist, wobei die zweite bewegliche Elektrode des Doppelkontakt-Schalters mit einem beweglichen Teil des Schaltantriebs elektrisch verbunden ist, und wobei die Schaltröhre des Doppelkontakt-Schalters verschiebbar entlang seiner Längsachse bis zu einem Anschlag in dem Gehäuse des Hybrid-Schaltgeräts gelagert ist.

Weitere Vorteile und Anwendungsmöglichkeiten der vorliegenden Erfindung ergeben sich aus der nachfolgenden Beschreibung in Verbindung mit den in den Zeichnungen dargestellten Ausführungsbeispielen.

In der Beschreibung, in den Ansprüchen, in der Zusammenfassung und in den Zeichnungen werden die in der hinten angeführten Liste der Bezugszeichen verwendeten Begriffe und zugeordneten Bezugszeichen verwendet.

Die Zeichnungen zeigen in
Fig. 1 eine perspektivische Ansicht einer Schnittdarstellung eines Doppelkontakt-Schalters mit Vakuumschaltkammern gemäß dem Stand der Technik;
Fig. 2 das Blockschaltbild eines Ausführungsbeispiels eines Hybrid-Schaltgeräts gemäß dem Stand der Technik;
Fig. 3 eine Schnittansicht eines ersten Ausführungsbeispiels eines Doppelkontakt-Schalters mit Vakuumschaltkammern gemäß der Erfindung, der insbesondere zum Einsatz in dem Hybrid-Schaltgerät von Fig. 2 geeignet ist; und
Fig. 4 eine Schnittansicht eines zweiten Ausführungsbeispiels eines Doppelkontakt-Schalters mit Vakuumschaltkammern gemäß der Erfindung, der insbesondere zum Einsatz in dem Hybrid-Schaltgerät von Fig. 2 geeignet ist.

In der folgenden Beschreibung können gleiche, funktional gleiche und funktional zusammenhängende Elemente mit den gleichen Bezugszeichen versehen sein. Absolute Werte sind im Folgenden nur beispielhaft angegeben und sind nicht als die Erfindung einschränkend zu verstehen.

Fig. 1 zeigt einen Längsschnitt durch einen Doppelkontakt-Schalter mit einer Vakuumschaltröhre, die eine rotationssymmetrische, zylindrische Gestalt mit zwei separaten Teilschaltkammern 1, 3, insbesondere von ähnlichem oder identischem Aufbau, für mechanische Kontaktpaare 10, 30 des Schalters besitzt. Beide Teilschaltkammern 1, 3 können dabei entweder als völlig getrennte Vakuumkammern ausgeführt sein oder auch partiell miteinander verbunden sein, so dass sie über ein gemeinsames Vakuum verfügen.

Wie in Fig. 1 gezeigt ist, sind beide Teilschaltkammern 1 und 3 in der Mitte der Vakuumschaltröhre durch eine Trennwand 4 getrennt, welche aus einem elektrisch leitfähigen Material besteht und zwei mittig angeordnete, feststehende Schaltkontakte 41, 42 der mechanischen Kontaktpaare 10 bzw. 30 trägt, deren Stirnflächen jeweils dem Innern einer der Schaltkammern zugewandt sind.

Ebenso kann die Trennwand in einer Geometrie ausgeführt sein, dass sie selbst als Doppelkontaktanordnung dient. Die Kontaktfläche der Trennwand kann dabei so ausgeführt sein, dass sie aus einem abbrandarmen Werkstoff mit gleichzeitig guter Verschweißresistenz besteht. Bei Verwendung in einem völlig lichtbogenfrei arbeitenden Hybridschütz ist der Einsatz eines abbrandarmen Kontaktwerkstoffs nicht zwingend erforderlich; in diesem Fall ist ein Werkstoff von guter elektrischer Leitfähigkeit und hinreichender Verschweißresistenz zweckmäßig.

Das Öffnen und Schließen der Schaltkontakte erfolgt über axial bewegliche Kupferelektroden 11, 31, an deren inneren Stirnseiten Schaltkontakte 12, 32 der mechanischen Kontaktpaare 10 bzw. 30 aus einem geeigneten Werkstoff, v.a. von hinreichender Verschweißresistenz und guter elektrischer Leitfähigkeit, angebracht sind. Die die Schaltkontakte tragenden Bereiche der beiden beweglichen Elektroden 11, 31 sind gegenüber dem Äußeren der jeweiligen Schaltkammer jeweils über einen flexiblen Metallfaltenbalg 13, 33 versiegelt. Jeder Metallfaltenbalg 13, 33 ist insbesondere über zwei umlaufende, vakuumdichte Lotverbindungen zum einen mit der jeweiligen Elektrode 11 bzw. 31, zum anderen mit einem jeweiligen Deckel 14 bzw. 34 stirnflächig verlötet, der die jeweilige Teilschaltkammer 1, 3 verschließt.

Die Faltenbälge 13, 33 bilden hierbei gasdichte Absperrungen der die Schaltkontakte 12, 32 tragenden Bereiche der Elektroden 11, 31 gegenüber dem Äußeren der Teilschaltkammern 1, 3, so dass ein Vakuum in diesen Kammern erhalten bleibt.

Den beiden beweglichen Elektroden 11, 31 gegenüber steht eine gemeinsame feststehende Elektrode in Form der erwähnten scheibenförmigen Schaltkammer-Trennwand 4, welche entlang ihrer gesamten Umfangseite mit der Wand der jeweiligen Teilschaltkammer 1, 3 entweder als separates Teil verbunden ist oder vorzugsweise im Umfangsbereich selber einen Teil der Schaltkammerwand 43 darstellt.

Zur Führung des Laststroms besitzt die feststehende Elektrode 4 eine entsprechend bemessene, ausreichende Wandstärke. Zur elektrischen Isolation gegenüber den beiden beweglichen Elektroden 11, 31 ist die feststehende Elektrode 4 an ihren umfangseitigen Stirnflächen 43 in Richtung ihrer jeweiligen Schaltkammer 1, 3 mit einem ringförmigen Isolierstoffring 15, 35, beispielsweise aus Keramik, vakuumdicht verbunden.

In einem Hybridschaltgerät kann dieser Doppelkontakt-Schalter mit Vakuumschaltkammern - wie in Fig. 2 gezeigt - in der Weise eingebunden sein, dass die eine der beiden beweglichen Elektroden, beispielsweise die Elektrode 11 über eine flächige Stromverbindung mit einem Stromanschluss des Hybridschaltgeräts starr verbunden ist. Die feststehende Elektrode 4 der Vakuumschaltröhre ist ebenfalls über eine flächige Stromverbindung mit dem Hybridschaltgerät verbunden, in der Weise, dass die so angeschlossenen mechanischen Kontakte 10 der ersten Teilschaltkammer 1 elektrisch parallel zu einem Leistungshalbleiter-Schalter 20 des Hybridschaltgeräts angeordnet sind. Die zweite bewegliche Elektrode 31 ist über eine weitere flächige Stromverbindung mit dem beweglichen Teil des elektromechanischen Hybridschaltgerät-Antriebs verbunden. Elektrisch sind die mechanischen Kontakte 30 der zweiten Teilschaltkammer 3 dabei in Serie mit der Parallelanordnung aus dem Leistungshalbleiter-Schalter 20 und den mechanischen Kontakten 10 der ersten Teilschaltkammer 1 geschaltet. Bei Schalthandlungen sorgt der elektromechanische Antrieb 40 des Hybridschaltgeräts für eine Bewegung der beweglichen Kontakte in Richtung der Schaltröhrenachse. Der Leistungshalbleiter-Schalter 20 wird über eine Schaltelektronik 50 gesteuert, die wiederum Signale mit dem elektromechanischen Antrieb 40 austauscht. Die Schaltelektronik 50 ist derart konfiguriert, dass sie die zeitlichen Abläufe des Durchschaltens und des Sperrens der Leistungshalbleiter-Schalters 20 abhängig von den Schaltzuständen des Doppelkontakt-Schalters abhängig von entsprechenden Signalen des elektromechanischen Antriebs 40 regelt.

In Fig. 3 ist ein Doppelkontakt-Schalter mit Vakuumröhre dargestellt, in der die Außendurchmesser der Faltenbälge für die beiden Teilschaltkammern 1 und 3 unterschiedlich groß gewählt wurden. Ist beispielsweise der Radius R₁ des Faltenbalgs 13' der rechten Teilschaltkammer 1 um 1/4 kleiner als der Radius R₂ des Faltenbalgs 33' der linken Teilschaltkammer 3, dann ist die aufgrund des Vakuumdrucks p_{Vak} auf die Kontakte 32, 4 der linken Teilschaltkammer 3 wirkende Kraft F₂ = p_{Vak} × πR₂² ca. um das 1,8-fache höher als die auf die Kontakte 12, 4 der rechten Teilschaltkammer 1 wirkende Vakuumkraft F₁ = p_{Vak} × 9/16πR₂².

Beim Betätigen des Schaltantriebs zum Öffnen der Kontakte, der beispielsweise mit der Schaltelektrode 31 der linken Teilschaltkammer 3 direkt verbunden ist, wird dann zunächst die auf den Kontakten 12, 4 der rechten Teilschaltkammer 1 lastende Kraft F₁ kompensiert, während die auf den Kontakten 32, 4 der linken Teilschaltkammer 3 lastende größere Kraft F₂ die Kontakte 32, 4 noch geschlossen hält.

Wenn die Schaltelektrode 11 der rechten Teilschaltkammer 1 mit dem Gehäuse des Schaltgeräts mechanisch fest verbunden ist, setzt sich infolgedessen der gesamte Vakuumröhrenkörper in Bewegung, so dass sich die im Hybridschalter für die Kommutierung auf den Leistungshalbleiter vorgesehenen Kontakte 12, 4 als erstes öffnen.

Beim Erreichen eines mechanischen Anschlags durch die Vakuumröhre ist die Endposition des Vakuumröhrenkörpers und damit auch die gewünschte Kontaktöffnungsstrecke für die Kommutierungskontakte 12, 4 erreicht. Mit der weiteren Bewegung des Schaltantriebs wird dann zeitlich verzögert auch die auf den Kontakten 32, 4 der linken Teilschaltkammer 3 lastenden Vakuumkraft F₂ kompensiert, so dass schließlich auch das für die galvanische Trennung des Hybridschalters vorgesehene Kontaktpaar 32, 4 öffnet.

Unterschiedlich hohe Kontaktdruckkräfte in den beiden Teilschaltkammern einer Doppelkontakt-Vakuumschaltröhre lassen sich auch über unterschiedlich hohe Wandstärken der Faltenbälge sowie weiterhin auch über deren Wellenzahl realisieren.

In der Fig. 4 ist ein Doppelkontakt-Schalter mit Vakuumröhre dargestellt, bei welcher der Faltenbalg 33" der linken Teilschaltkammer 3 eine größere Wandstärke sowie eine geringere Wellenzahl (drei Wellen 36) als der Faltenbalg 13" der rechten Teilschaltkammer 1 (vier Wellen 37) aufweist. Hierdurch erhält der Faltenbalg 33" der Teilschaltkammer 3 eine höhere Federsteifigkeit als der Faltenbalg 13" der Teilschaltkammer 1.

Zu den auf den Kontaktpaaren 12, 4 und 32, 4 der beiden Teilschaltkammern 1 und 3 lastenden Vakuumkräften, welche aufgrund der gleichen Durchmesser der Bälge 13" und 33" in diesem Beispiel gleichgroß ausfallen, kommt somit eine weitere Komponente in Form der Federkräfte der Faltenbälge 13" und 33" zum Tragen, welche für die beiden Teilschaltkammern 1 und 3 unterschiedlich hoch ausfällt.

Die effektive Kontaktdruckkraft F_{eff} setzt sich somit zusammen als ${F}_{eff} = {F}_{Vak} + {F}_{Balg}$ wobei F_{Vak} die Vakuumkraft und F_{Balg} die Federkraft eines Balgs bezeichnen.

Für die effektiven Kontaktdruckkräfte in den beiden Teilschaltkammern 1 und 3 des dargestellten Doppelkontakt-Schalters gilt dann F_{eff_1} < F_{eff_3}, so dass aufgrund der unterschiedlich hohen Federkonstante der beiden Faltenbälge 13", 33" die Kontaktöffnungsbewegung analog zum in der Fig. 3 dargestellten Fall abläuft. Die Kontaktpaare 32, 4 der linken Teilschaltkammer 3 öffnen somit wieder zeitlich verzögert gegenüber den Kontaktpaaren 12, 4 der rechten Teilschaltkammer 1.

Die zeitliche Verzögerung beim Öffnen der Kontaktpaare 32, 4 und 12, 4 kann auch durch eine unterschiedliche Materialwahl bei den Faltenbälgen oder generell den gasdichten Absperrungen bewirkt werden, beispielsweise indem ein Faltenbalg aus einem Federstahl mit einer hohen Federsteifigkeit und ein anderer Faltenbalg aus einem Federstahl mit einer geringen Federsteifigkeit hergestellt wird.

Die vorliegende Erfindung eignet sich insbesondere zum nahezu Lichtbogen-freien Schalten hoher Gleich- und niederfrequenter Ströme. Schaltvorgänge können nahezu abbrandfrei durchgeführt werden, was zu einer verlängerten Lebensdauer des Schalters führt. Der erfindungsgemäße Doppelkontakt-Schalter kann in Schützen, Leistungsschaltern, Motorschutzschaltern insbesondere zum Schalten von Gleichströmen und niederfrequenten Strömen eingesetzt werden.

### Bezugszeichen

- 1: erste Teilschaltkammer
- 10: mechanische Kontakte (Trennkontakte) erste Teilschaltkammer
- 11: bewegliche Elektrode erste Teilschaltkammer
- 12: beweglicher Kontakt erste Teilschaltkammer
- 13: Faltenbalg
- 13': Faltenbalg mit kleinerem Durchmesser
- 13'': Faltenbalg mit geringerer Wandstärke
- 14: Deckel erste Teilschaltkammer
- 15: Isolierstoffring erste Teilschaltkammer
- 2: Vakuum-Schaltröhre
- 20: Leistungshalbleiter-Schalter
- 3: zweite Teilschaltkammer
- 30: mechanische Kontakte (Trennkontakte) zweite Teilschaltkammer
- 31: bewegliche Elektrode zweite Teilschaltkammer
- 32: beweglicher Kontakt zweite Teilschaltkammer
- 33: Faltenbalg
- 33': Faltenbalg mit größerem Durchmesser
- 33'': Faltenbalg mit größerer Wandstärke
- 34: Deckel zweite Teilschaltkammer
- 35: Isolierstoffring zweite Teilschaltkammer
- 36: drei Wellen des Faltenbalgs 33"
- 37: vier Wellen des Faltenbalgs 13"
- 4: Trennwand / feststehende Elektrode
- 40: elektromechanischer Antrieb
- 41: Festkontakt erste Teilschaltkammer
- 42: Festkontakt zweite Teilschaltkammer
- 43: Schaltkammerwand feststehende Elektrode
- 50: Schaltelektronik

## Patentansprüche

1. Doppelkontakt-Schalter mit
- einer ersten und einer zweiten röhrenförmig ausgebildeten Vakuumschaltkammer (1, 3), die als Teilschaltkammern einer Schaltröhre (2) ausgebildet sind,
- einer in der Schaltröhre feststehenden, zwischen der ersten und zweiten Vakuumschaltkammer angeordneten Elektrode (4) mit einem ersten, in die erste Vakuumschaltkammer (1) hineinragenden Festkontakt (41) und einem zweiten, in die zweite Vakuumschaltkammer (3) hineinragenden Festkontakt (42),
- einer in der ersten Vakuumschaltkammer (1) angeordneten und in dieser in axialer Richtung beweglichen ersten Elektrode (11) mit einem, einen Kontakt (12) tragenden Bereich, der gegenüber dem Äußeren der ersten Vakuumschaltkammer (1) gasdicht abgesperrt ist,
- einer in der zweiten Vakuumschaltkammer (3) angeordneten und in dieser in axialer Richtung beweglichen zweiten Elektrode (31), mit einem, einen Kontakt (32) tragenden Bereich, der gegenüber dem Äußeren der zweiten Vakuumschaltkammer (3) gasdicht abgesperrt ist, **dadurch**
**gekennzeichnet, dass**
- die gasdichte Absperrung (13'; 13") des den Kontakt (12) tragenden Bereichs der ersten Elektrode (11) derart unterschiedlich zur gasdichten Absperrung (33'; 33") des den Kontakt (32) tragenden Bereichs der zweiten Elektrode (31) ausgebildet ist, dass das Öffnen des ersten Festkontakts (41) und des Kontakts (12) der ersten Elektrode (11) und das Öffnen des zweiten Festkontakts (42) und des Kontakt (32) der zweiten Elektrode (31) zeitlich versetzt erfolgt, wobei die gasdichten Absperrungen (13`; 33'; 13", 33") unterschiedlich hinsichtlich ihrer Materialeigenschaften und/oder Form ausgebildet sind und die unterschiedliche Ausbildung bei einem Bewegen einer der Elektroden (31) mit einem Schaltantrieb (40), während die andere Elektrode (11) feststeht, das zeitlich versetzte Öffnen der Kontakte (12, 32, 41, 42) bewirkt.

2. Schalter nach Anspruch 1,
**dadurch gekennzeichnet, dass**
die gasdichte Absperrung (13'; 13") des den Kontakt (12) tragenden Bereichs der ersten Elektrode (11) und die gasdichte Absperrung (33'; 33") des den Kontakt (32) tragenden Bereichs der zweiten Elektrode (31) jeweils durch einen flexiblen Faltenbalg, insbesondere Metallfaltenbalg (13', 33'; 13" 33") gebildet sind.

3. Schalter nach Anspruch 2,
**dadurch gekennzeichnet, dass**
die Durchmesser, Wandstärken, Wellenzahlen und/oder Steifigkeiten der Faltenbälge (13', 33'; 13" 33") unterschiedlich sind.

4. Schalter nach Anspruch 3,
**dadurch gekennzeichnet, dass**
die Aussendurchmesser der Faltenbälge (13', 33') unterschiedlich groß sind.

5. Schalter nach Anspruch 4,
**dadurch gekennzeichnet, dass**
der Radius R₁ des Faltenbalgs (13') der ersten Vakuumschaltkammer (1) um etwa ein Viertel kleiner als der Radius R₂ des Faltenbalgs (33') der zweiten Vakuumschaltkammer (3') ist.

6. Schalter nach Anspruch 3, 4 oder 5,
**dadurch gekennzeichnet, dass**
der Faltenbalg (13") der ersten Vakuumschaltkammer (1) eine größere Wellenzahl und/oder eine kleinere Wandstärke als der Faltenbalg (33") der zweiten Vakuumschaltkammer (3) aufweist.

7. Schalter nach einem der vorhergehenden Ansprüche,
**dadurch gekennzeichnet, dass**
die zweite Elektrode (31) mit einem Schaltantrieb (40) koppelbar ist und die erste Elektrode (11) mit einer Schaltergehäusewand verbindbar ist.

8. Hybrid-Schaltgerät mit
- einem ersten und einem zweiten Stromanschluss,
- einem Doppelkontakt-Schalter nach einem der vorhergehenden Ansprüche,
- einem Schaltantrieb mit einem elektromechanischen Antrieb (40) zum Bewegen von Schaltkontakten in Richtung der Achse der Vakuumschaltkammern (1, 3) des Doppelkontakt-Schalters, und
- einem parallel zu einem sich zeitlich zuerst öffnenden Kontaktpaar (12, 41) des Doppelkontakt-Schalters geschalteten Leistungshalbleiter-Schalter (20) mit einem ersten und einem zweiten Anschluss,
- wobei der erste Anschluss des Leistungshalbleiter-Schalters (20) und die erste bewegliche Elektrode (11) des Doppelkontakt-Schalters mit dem ersten Stromanschluss des Hybrid-Schaltgeräts verbunden sind und die erste bewegliche Elektrode (11) fest mit einer Gehäusewand des Hybrid-Schaltgeräts verbunden ist,
- wobei die feststehende Elektrode (4) des Doppelkontakt-Schalters mit dem zweiten Anschluss des Leistungshalbleiter-Schalters (20) verbunden ist,
- wobei die zweite bewegliche Elektrode (31) des Doppelkontakt-Schalters mit einem beweglichen Teil des Schaltantriebs elektrisch verbunden ist, und
- wobei die Schaltröhre des Doppelkontakt-Schalters verschiebbar entlang seiner Längsachse bis zu einem Anschlag in dem Gehäuse des Hybrid-Schaltgeräts gelagert ist.

## Claims

1. A double-contact switch comprising
- a first and a second tubular vacuum switching chamber (1, 3), which are designed as partial switching chambers of a switching tube (2),
- an electrode (4), which is stationary in the switching tube, is arranged between the first and second vacuum switching chambers, and comprises a first fixed contact (41) projecting into the first vacuum switching chamber (1) and a second fixed contact (42) projecting into the second vacuum switching chamber (3),
- a first electrode (11), which is arranged in the first vacuum switching chamber (1), is movable therein in the axial direction, and comprises a region, which carries a contact (12) and is sealed off in a gas-tight manner from the exterior of the first vacuum switching chamber (1),
- a second electrode (31), which is arranged in the second vacuum switching chamber (3), is movable therein in the axial direction, and comprises a region, which carries a contact (32) and is sealed off in a gas-tight manner from the exterior of the second vacuum switching chamber (3), **characterized in that**
- the gas-tight sealing-off device (13`; 13") of the region, carrying the contact (12), of the first electrode (11) is designed to be different from the gas-tight sealing-off device (33`; 33") of the region, carrying the contact (32), of the second electrode (31) in such a way that the opening of the first fixed contact (41) and of the contact (12) of the first electrode (11) and the opening of the second fixed contact (42) and of the contact (32) of the second electrode (31) take place at staggered times, wherein the gas-tight sealing-off devices (13`; 33`; 13", 33") are designed to be different with regard to their material properties and/or shape, and the different design causes the time-staggered opening of the contacts (12, 32, 41, 42) during a movement of one of the electrodes (31) with a switching drive (40) while the other electrode (11) is stationary.

2. The switch according to Claim 1,
**characterized in that**
the gas-tight sealing-off device (13`; 13") of the region, carrying the contact (12), of the first electrode (11) and the gas-tight sealing-off device (33`; 33") of the region, carrying the contact (32), of the second electrode (31) are each formed by a flexible bellows, in particular a metal bellows (13`, 33`; 13" 33").

3. The switch according to Claim 2,
**characterized in that**
the diameters, wall thicknesses, wave numbers and/or stiffnesses of the bellows (13`, 33'; 13" 33") are different.

4. The switch according to Claim 3,
**characterized in that**
the outer diameters of the bellows (13`, 33`) are different.

5. The switch according to Claim 4,
**characterized in that**
the radius R₁ of the bellows (13`) of the first vacuum switching chamber (1) is approximately one quarter smaller than the radius R₂ of the bellows (33`) of the second vacuum switching chamber (3`).

6. The switch according to Claim 3, 4 or 5,
**characterized in that**
the bellows (13") of the first vacuum switching chamber (1) has a larger wave number and/or a smaller wall thickness than the bellows (33") of the second vacuum switching chamber (3).

7. The switch according to one of the preceding claims,
**characterized in that**
the second electrode (31) can be coupled to a switching drive (40) and the first electrode (11) can be connected to a switch housing wall.

8. A hybrid switching device comprising
- a first and a second power terminal,
- a double-contact switch according to one of the preceding claims,
- a switching drive comprising an electromechanical drive (40) for moving switch contacts in the direction of the axis of the vacuum switching chambers (1, 3) of the double-contact switch, and
- a power semiconductor switch (20), which is connected to a contact pair (12, 41), opening first, of the double-contact switch and comprises a first and a second terminal,
- wherein the first terminal of the power semiconductor switch (20) and the first movable electrode (11) of the double-contact switch are connected to the first power terminal of the hybrid switching device, and the first movable electrode (11) is fixedly connected to a housing wall of the hybrid switching device,
- wherein the stationary electrode (4) of the double-contact switch is connected to the second terminal of the power semiconductor switch (20),
- wherein the second movable electrode (31) of the double-contact switch is electrically connected to a movable part of the switching drive, and
- wherein the switching tube of the double-contact switch is mounted displaceably along its longitudinal axis up to a stop in the housing of the hybrid switching device.

## Revendications

1. Commutateur à double contact comprenant
- une première et une seconde chambres de coupure sous vide (1, 3) tubulaires, qui sont conçues comme des chambres de coupure partielles d'un tube de commutation (2),
- une électrode (4) disposée de manière fixe dans le tube de commutation, agencée entre les première et seconde chambres de coupure sous vide et comprenant un premier contact fixe (41) faisant saillie dans la première chambre de coupure sous vide (1) et un second contact fixe (42) faisant saillie dans la seconde chambre de coupure sous vide (3),
- une première électrode (11) disposée dans la première chambre de coupure sous vide (1) et mobile dans celle-ci dans une direction axiale et comportant une zone supportant un contact (12) et fermée de manière étanche aux gaz par rapport à l'extérieur de la première chambre de coupure sous vide (1),
- une seconde électrode (31) disposée dans la seconde chambre de coupure sous vide (3) et mobile dans celle-ci dans une direction axiale et comportant une zone supportant un contact (32) et fermée de manière étanche aux gaz par rapport à l'extérieur de la seconde chambre de coupure sous vide (3), **caractérisé en ce que**
- la fermeture étanche aux gaz (13` ; 13") de la zone supportant le contact (12) de la première électrode (11) est conçue de façon différente de la fermeture étanche aux gaz (33` ; 33") de la zone supportant le contact (32) de la seconde électrode (31), de sorte que l'ouverture du premier contact fixe (41) et du contact (12) de la première électrode (11) et l'ouverture du second contact fixe (42) et du contact (32) de la seconde électrode (31) soient effectuées avec un décalage temporel, dans lequel les fermetures étanches aux gaz (13` ; 33` ; 13", 33") sont conçues différemment concernant leurs propriétés matérielles et/ou leur forme et la conception différente entraîne, lors d'un déplacement d'une des électrodes (31) avec un entraînement de commutation (40), pendant que l'autre électrode (11) est fixée, l'ouverture des contacts (12, 32, 41, 42) avec un décalage temporel.

2. Commutateur selon la revendication 1,
**caractérisé en ce que**
la fermeture étanche aux gaz (13` ; 13") de la zone supportant le contact (12) de la première électrode (11) et la fermeture étanche aux gaz (33` ; 33") de la zone supportant le contact (32) de la seconde électrode (31) sont formées respectivement par un soufflet flexible, en particulier un soufflet métallique (13', 33` ; 13" 33").

3. Commutateur selon la revendication 2,
**caractérisé en ce que**
le diamètre, l'épaisseur de paroi, le nombre d'ondes et/ou la rigidité des soufflets (13', 33` ; 13" 33") sont différents.

4. Commutateur selon la revendication 3,
**caractérisé en ce que**
les diamètres externes des soufflets (13', 33`) sont de grandeur différente.

5. Commutateur selon la revendication 4,
**caractérisé en ce que**
le rayon R₁ du soufflet (13`) de la première chambre de coupure sous vide (1) est inférieur d'environ un quart au rayon R₂ du soufflet (33`) de la seconde chambre de coupure sous vide (3`).

6. Commutateur selon la revendication 3, 4 ou 5,
**caractérisé en ce que**
le soufflet (13") de la première chambre de coupure sous vide (1) présente un plus grand nombre d'ondes et/ou une plus petite épaisseur de paroi que le soufflet (33") de la seconde chambre de coupure sous vide (3).

7. Commutateur selon l'une quelconque des revendications précédentes, **caractérisé en ce que**
la seconde électrode (31) peut être couplée avec un entraînement de commutation (40) et la première électrode (11) peut être couplée avec une paroi de boîtier de commutateur.

8. Appareil de commutation hybride comprenant
- un premier et un second raccordements électriques,
- un commutateur à double contact selon l'une quelconque des revendications précédentes,
- un entraînement de commutation comprenant un entraînement électromécanique (40) pour le déplacement des contacts de commutation en direction de l'axe des chambres de coupure sous vide (1, 3) du commutateur à double contact et
- un commutateur à semi-conducteur de puissance (20) branché parallèlement à une paire de contacts (12, 41) s'ouvrant en premier dans le temps du commutateur à double contact comprenant un premier et un second raccordements,
- dans lequel le premier raccordement du commutateur à semi-conducteur de puissance (20) et la première électrode mobile (11) du commutateur à double contact sont connectés au premier raccordement électrique de l'appareil de commutation hybride et la première électrode mobile (11) est connectée de manière fixe à une paroi de boîtier de l'appareil de commutation hybride,
- dans lequel l'électrode restant fixée (4) du commutateur à double contact est connectée au second raccordement du commutateur à semi-conducteur de puissance (20),
- dans lequel la seconde électrode mobile (31) du commutateur à double contact est électriquement connectée à une partie mobile de l'entraînement de commutation et
- dans lequel le tube de commutation du commutateur à double contact est placé de manière à pouvoir se déplacer le long de son axe longitudinal jusqu'à une butée dans le boîtier de l'appareil de commutation hybride.
